# EUROPÄISCHE PATENTSCHRIFT

(11) **EP 1 668 310 B1**
(45) Veröffentlichungstag und Bekanntmachung des Hinweises auf die Patenterteilung: **11.05.2011**
(21) Anmeldenummer: 04764698.9
(22) Anmeldetag: 01.09.2004
(51) Int. Cl.: F41H 11/02, F41H 3/00, F41J 2/00

(54) **VERFAHREN UND VORRICHTUNG ZUM SCHÜTZEN VON SCHIFFEN VOR ENDPHASENGELENKTEN FLUGKÖRPERN**
METHOD AND DEVICE FOR PROTECTING SHIPS AGAINST END-STAGE GUIDED MISSILES
PROCEDE ET DISPOSITIF DE PROTECTION DE BATEAUX CONTRE DES MISSILES GUIDES EN PHASE TERMINALE

(30) Priorität: 02.10.2003 DE 10346001
(43) Veröffentlichungstag der Anmeldung: 14.06.2006
(73) Patentinhaber: Rheinmetall Waffe Munition GmbH, 29345 Unterlüss (DE)
(72) Erfinder: BANNASCH, Heinz, 83741 Schönau (DE); FEGG, Martin, 83471 Schönau am Königsee (DE)
(74) Vertreter: Winter, Brandl, Fürniss, Hübner, Röss, Kaiser, Polte - Partnerschaft
(86) Internationale Anmeldenummer: PCT/EP2004/009736
(87) Internationale Veröffentlichungsnummer: WO 2005/033616

(56) Entgegenhaltungen:
- EP-A- 0 240 819
- EP-A- 0 310 869
- EP-A- 0 708 305
- EP-A- 1 336 814
- DE-A- 10 119 970
- DE-A- 19 617 701
- DE-A- 19 936 587
- FR-A- 2 821 413
- US-A- 4 222 306
- US-A- 5 814 754
- US-A1- 2002 149 510
- US-B1- 6 497 169
- US-B1- 6 782 826
- H.K.HERRMANN: "Tarnen und Täuschen bei der Marine" WEHRTECHNIK, Bd. 21, Nr. 3, März 1989 (1989-03), Seiten 48-54, XP002309726 BONN,DE in der Anmeldung erwähnt

## Beschreibung

Die vorliegende Erfindung betrifft ein Verfahren zum Schützen von Schiffen vor endphasengelenkten Flugkörpern mit Zieldatenanalysesystem gemäß Anspruch 1 sowie eine Schutzsystemvorrichtung gemäß Anspruch 8.

Seit der Versenkung des israelischen Zerstörers "EILAT' durch Styx-Flugkörper der ägyptischen Marine im Jahre 1967 stellen Seezielflugkörper eine massive Bedrohung für Schiffe dar.

Moderne Seezielflugkörper besitzen für die Endphasenlenkung Radar (RF)-, Infrarot (IR)- oder DUAL MODE (RFIIR)-Sensoren. Durch entsprechende "intelligente" Datenanalysen sind diese Flugkörper in der Lage, zwischen Ziel und Falschziel zu unterscheiden.

Diese flugkörperimmanenten Datenanalysen umfassen mittlerweile alle relevanten zeitlichen, räumlichen, spektralen und kinematischen Merkmale, wie zum Beispiel:
■ RF-/IR-Signaturanalyse (Dual Mode Zielsuchköpfe)
■ Abbildendende Verfahren (Imaging IR)
■ Signalfrequenzanalyse (FFT-Analysen)
■ Räumliche Höhen-, Tiefen- und Seitendiskriminierung
■ Kanten-Track-Verfahren
■ Bild- zu Bild Korrelation
■ Geschwindigkeit und Beschleunigung

Zum Schutz von militärischen Objekten vor Flugkörpern werden seit längerer Zeit im Stand der Technik RF- und IR-Täuschkörper eingesetzt. Diese wurden ebenso wie die Flugkörper im Laufe der Zeit optimiert und stellten eine wirksame Gegenmaßnahme dar.

Allerdings sind die derzeitigen Täuschkörper bzw. Täuschkörperverfahren gegen die Bedrohung eines Schiffes durch Lenksuchwaffen wegen der doch eher unbefriedigenden Nachahmung der Schiffssignatur in sämtlichen Spektralbereichen, in denen die Sensorik der angreifenden Flugkörper arbeitet, nicht optimal geeignet.

Insbesondere wird durch die bekannten Täuschkörperverfahr.en bzw. -systeme die "und"-verknüpfte Forderung nach:
■ der richtige Täuschkörper
■ zur richtigen Zeit
■ am richtigen Ort
unter der Prämisse einer jeweils höchstmöglichen Schiffsähnlichkeit nur bedingt erfüllt.

Die DE 38 35 887 A1 beschreibt eine Patrone zur Scheinzielerzeugung, insbesondere zur Verwendung bei Panzern zum Schutz gegen sensorgelenkte Munition. Die Scheinzielpatrone ist als Dual-Mode-Munition ausgebildet, wobei sie Kornerreflektoren zur Imitation der Radarsignatur eines Panzers und Brandsätze zur Imitation der Infrarotsignatur eines Panzers enthält. Kornerreflektoren und Brandsätze werden durch eine Sprengladung so verteilt, dass sich eine Panzersignatur in beiden Spektralbereichen ergibt.

Eine Infrarotwirkmasse zur Scheinzielerzeugung wird beispielsweise in der DE 43 27 976 C1 beschrieben. Hierbei handelt es sich um eine Flaremasse auf Basis von rotem Phosphor, welche bevorzugt im mittelwelligen Bereich bei Abbrand abstrahlt. Diese Flares können - in entsprechende Täuschkörpermunitionen eingebaut - beispielsweise zum Schutz von Panzern, Schiffen und Bohrplattformen eingesetzt werden.

Die DE 196 17 701 A1 beschreibt ebenfalls ein Verfahren zum Bereitstellen eines Scheinziels zum Schutz von Land-, Luft-, oder Wasserfahrzeugen zur Abwehr von im Dual-Mode oder seriell operierenden Lenksuchflugkörpem, wobei eine im IR-Bereich Strahlung aussendende und eine RF-Strahlung rückstreuende Wirkmasse in der richtigen Position als Scheinziel simultan zur Wirksamkeit gebracht werden.

Die EP 1 336 814 A2 offenbart ein RADAR-counter measure-system zum Schutz von Schiffen durch in Azimut und Elevation definiertes Ausbringen von Corner-Reflektoren in die Flugbahn eines anfliegenden Flugkörpers.

Darüber hinaus offenbart die DE 199 43 396 Täuschkörper sowie ein Verfahren zum Bereitstellen eines Scheinzieles, beispielsweise zum Schutz von Schiffen, zur Abwehr von Flugkörpern, die sowohl einen im Infrarot- oder Radarbereich als auch einen in beiden Wellenlängenbereichen gleichzeitig oder seriell operierenden Zielsuchkopf aufweisen, wobei eine im IR-Bereich Strahlung aussendende IR-Wirkmasse auf Basis von Flares und eine RF-Strahlung rückstreuende Wirkmasse auf Basis von Dipolen in der richtigen Position als Scheinziel simultan zur Wirksamkeit gebracht werden, wobei ein Verhältnis von Dipolmasse zu Flarewirkmasse von ca. 3,4:1 bis 6:1 verwendet wird; und Flares verwendet werden, die eine um ca. 0,5 bis 1,5 m/s größere Sinkgeschwindigkeit aufweisen als die Dipole.

HERRMANN, Helmut wt 2/89 'Tarnen und Täuschen bei der Marine' offenbart ein Verfahren zum Schützen von Schiffen vor endphasengelenkten Flugkörpern mit Zieldatenanalysesystem. Diese Druckschrift beschreibt ferner, dass der sich in Richtung des zu schützenden Schiffes bewegende Flugkörper durch geeignete Sensoren erfasst, lokalisiert und seine voraussichtliche Flugbahn mittels eines Computers berechnet wird.

Für eine erfolgreiche Abwehr des Flugkörpers müssen gemäß HERRMANN die Anflugrichtung, Azimut und Elevation sowie die Entfernung bekannt sein. Darüberhinaus beschreibt HERRMANN die Abhängigkeit des wirksamen Chaff-Einsatzes vom Schiffskurs, Windstärke und Windrichtung, sowie Richtung der Flugkörperbedrohung. HERRMANN beschreibt ebenfalls die Verwendung und Berücksichtigung der Schiffseigendaten Fahrgeschwindigkeit, Fahrtrichtung, Roll- und Nickbewegung zum wirkungsvollen Ausbringen von Täuschkörpern.

Ebenso wird beschrieben, dass ein Computer einen optimalen Schiffskurs und eine optimale Schiffsfahrt zur Unterstützung der Trennung des feuerleitrechnergestützt ausgegebenen Täuschkörpergebildes vom zu schützenden Schiff berechnet wird.

Ein ähnliches Schiffsschutzsystem wird in US 4,22,306 offenbart, welches jedoch nicht über den Offenbarungsgehalt des Artikels von HERRMANN hinausgeht.

Die Erzeuger spezieller Täuschkörpermuster in Abhängigkeit von Täuschkörper und Angriffsstruktur werden nicht beschrieben.

Zwar beschreiben alle genannten Dokumente Täuschkörper bzw. Scheinzielerzeugungen mit teilweise schiffsähnlicher Signatur. In Kombination mit den zur Verfügung stehenden Täuschkörperwurfanlagen ist jedoch ein wirksamer zeitlicher und räumlicher Täuschkörpereinsatz zum Schutz von Schiffen mit keinem der bislang beschriebenen Verfahren und Vorrichtungen optimal erreichbar.

Die meisten Täuschkörper werden entweder als Täuschkörperraketen oder nach dem Mörserprinzip aus starren Werferanlagen ausgebracht, so dass eine genaue Positionierung nicht möglich ist. Selbst bei Verschuß aus richtbaren Täuschkörperwurfanlagen ist die geforderte zeitliche und räumliche Staffelung der Täuschkörper mit den bislang beschriebenen Verfahren und Vorrichtungen äußerst schwierig, da eine sequentielle Ausbringung mit spontan (als Reaktion auf die aktuelle Bedrohungssituation) wählbaren Abschussintervallen und spontan wählbaren Schussentfernungen nicht realisiert werden kann.

Ausgehend vom Stand der Technik des Artikels von HERRMANN ist es daher Aufgabe der vorliegenden Erfindung, ein verbessertes Verfahren sowie eine Vorrichtung zum Schützen von Schiffen mittels Täuschkörpern zur Verfügung zu stellen.

Verfahrenstechnisch erfolgt die Lösung dieser Aufgabe durch die kennzeichnenden Merkmale des Anspruchs 1.

Vorrichtungstechnisch wird die obige Aufgabe durch die kennzeichnenden Merkmale des Anspruchs 8 gelöst.

Folgende Anforderungen werden an ein Verfahren und eine Vorrichtung zum Schutz von Schiffen vor "intelligenten" endphasengelenkten Flugkörpern gestellt:

Ein effektives Täuschkörperverfahren bzw. -system muss gewährleisten, dass in Abhängigkeit von
■ Flugkörpertyp
■ Flugkörperangriffsrichtung
■ Flugkörperentfernung
■ Flugkörpergeschwindigkeit
■ Schiffsaspektl-signatur
■ Fahrtrichtung des Schiffes
■ Schiffsgeschwindigkeit
■ überlagerten Schiffseigenbewegungen (Rollen, Nicken)
■ Windgeschwindigkeit
■ Windrichtung
innerhalb kürzester Zeit ein Täuschkörpergebilde bzw. -muster generiert werden kann, welche sowohl hinsichtlich Form und Größe als auch bezüglich Einsatzentfernung, Einsatzhöhe, Einsatzrichtung und zeitlicher Staffelung völlig flexibel ist und insbesondere den Bedingungen auf See mit teilweise erheblichem Seegang und starkem Wind Rechnung trägt.

Dieses Täuschkörpergebilde muss dabei der Schiffssignatur in allen für die Flugkörperzielsuchköpfe relevanten spektralen, räumlichen und zeitlichen Kriterien entsprechen. Das Tauschkörpergebilde muss aus einzelnen Täuschkörpermunitionen zusammengesetzt werden, um eine möglichst hohe Flexibilität und Variationsmöglichkeit hinsichtlich Form und Größe des Täuschkörpergebildes gewährleisten zu können.

Die Täuschkörper umfassen Täuschkörpermunitionen, die entweder RF-, und/oder IR- und/oder kombinierte RF/IR-Wirkmassen aufweisen, um die RF- und IR-Signatur des Schiffes nachbilden zu können,

Das erfindungsgemäße Verfahren verwendet Täuschkörpermunitionen deren erzeugter Scheinzieldurchmesser jeweils etwa 10m bis 20 m entspricht, um die räumliche Signatur des zu schützenden Schiffes nachbilden zu können,

Erfindungsgemäß sind die Täuschkörper derart ausbringbar, dass durch die Anordnung von einzelnen Täuschkörpermunitionen, im speziellen in der Weite und Höhe gestaffelten Mustern, eine schiffsähnliche Ausdehnung und Bewegung des Täuschkörpergebildes erzeugt wird, welches sich vom zu schützenden Schiff separiert.

Mit dem erfindungsgemäßen Verfahren und der Schutzsystemvorrichtung zur Durchführung des Verfahrens ist gewährleistet, dass in Abhängigkeit aller beschriebenen Eingangsparameter (Flugkörper, Schiff, Wind), spontan ein Tauschkörpergebilde generiert werden kann, welches bezüglich der Parameter
■ Art der Täuschkörpermunitionen (IR, RF, IR/RF),
■ Anzahl der unterschiedlichen Arten an Täuschkörpermunitionen,
■ Zeitintervall zwischen der Ausbringung der einzelnen Täuschkörpermunitionen,
■ räumliche Ausbringkoordinaten der einzelnen Täuschkörper,
■ Kinematik des Täuschkörpergebildes; sowie
■ Form und Größe des Täuschkörpergebildes
völlig flexibel ist und somit den oben beschriebenen Anforderungen genügt.

Insbesondere betrifft die vorliegende Erfindung ein Verfahren zum Schützen von Schiffen vor endphasengelenkten Flugkörper mit Zieldatenanalysesystem, wobei
(1) der sich in Richtung des zu schützenden Schiffes bewegende Flugkörper durch geeignete Sensoren erfaßt, lokalisiert und seine voraussichtliche Flugbahn mittels eines Computers berechnet wird;
(2) die Art der von dem Flugkörper durchgeführten Zieldatenanalyse mittels geeigneter Sensoren und Algorithmen erfaßt wird und der Flugkörper hinsichtlich seiner Art der Zieldatenanalyse klassifiziert wird;
(3) die aktuelle Windgeschwindigkeit und Windrichtung mittels Windmeßsensoren kontinuierlich erfaßt wird;
(4) die Schiffseigendaten:
   Fahrtgeschwindigkeit, Fahrtrichtung, Roll- und Nickbewegungen, mittels Bewegungs- und/oder Navigationssensoren kontinuierlich erfaßt werden;
(5) die erfaßten Daten aus (1) bis (4) an einen Feuerleitrechner mittels Datenschnittstellen übermittelt werden;
(6) wenigstens ein Täuschkörperwerfer mittels des Feuerleitrechners angesteuert wird und der Verschuß von Täuschkörpermunitionen eingeleitet wird, wobei der Feuerleitrechner aufgrund der ausgewerteten Sensordaten das Ausbringen der Täuschkörper hinsichtlich:
   - Art des Munitionstyps;
   - Anzahl der unterschiedlichen Munitionstypen;
   - des zeitlichen Verschußabstandes zwischen aufeinanderfolgenden Munitionen;
   - der Abfeuerrichtung in Azimut und Elevation, einer jeden Munition, einschließlich des Ausgleichs von Roll- und Nickbewegungen des Schiffes;
   - der Verzögerungszeit der Munitionen vom Abschuß bis zur Aktivierung der Wirkladung und somit die Entfernung der Täuschkörperwirkung;
   steuert; und
(7) der Feuerleitrechner einen optimalen Schiffskurs und eine optimale Schiffsfahrt zur Unterstützung der Trennung des Feuerleitrechner-gestützt ausgegebenen Täuschkörpergebildes vom zu schützenden Schiff berechnet; wobei
(8) als Windmeßsensoren die schiffseigene Windmeßanlage verwendet wird; und wobei
(9) die Schiffseigendaten durch die Navigationsanlage und die Kreiselstabilisierungsanlage des zu schützenden Schiffes oder mittels separater Beschleunigungssensoren, insbesondere Nick-, Roll- oder Gyrosensoren, erfaßt werden, wobei
(10) in Abhängigkeit von dem erkannten Flugkörper und der Angriffsstruktur ein bestimmtes Täuschkörpermuster erzeugt wird, wobei das geeignete Täuschkörpermuster für die jeweilige Bedrohungsart, gekennzeichnet durch Flugkörpertyp und Anflugsverhalten in einer Datenbank abgelegt ist und vom Feuerleitrechner nach Erkennen des Flugkörpertyps und der Angriffsstruktur abgerufen wird, um ein entsprechendes Täuschkörpermuster aufzubauen.

Es ist bevorzugt, dass zur Erfassung des anfliegenden Flugkörpers RF und/oder IR und/oder UV-Sensoren verwendet werden. Vorzugsweise werden die schiffseigenen Aufklärungsradare verwendet.

Vorzugsweise werden zur Erfassung von Windrichtung und Windgeschwindigkeit die Windmesssensoren der schiffseigenen Windmessanlage verwendet.

Ferner werden die Schiffseigendaten durch die Navigationsanlage und die Kreiselstabilisierungsanlage an Bord des zu schützenden Schiffes oder mittels separater Beschleunigungssensoren, insbesondere Nick- und Rollbewegungen, erfasst.

Als Datenschnittstellen werden beispielsweise standardisierte Schnittstellen, insbesondere NTDS, RS232, RS422, ETHERNET, IR, oder BLUETOOTH-Schnittstellen verwendet.

Als Täuschkörpermunitionen werden solche mit RF-, IR-, und kombinierter RF/IR - Wirkmassen sowie an sich bekannte Radarreflektoren (Airborne Radar Reflectors), verwendet.

Als Feuerleitrechner wird vorzugsweise ein Personal Computer, eine Microcontroller-Steuerung oder eine SPS-Steuerung verwendet, wobei der Feuerleitrechner die ermittelten Daten zum Ausbringen des Täuschkörpergebildes über eine standardisierte Datenschnittstelle, insbesondere über einen CAN-Bus (Controller Area Network Bus) an die Täuschkörperwerfer übermittelt.

Hierbei ist es eine bevorzugte Ausführungsform der vorliegenden Erfindung, wenn als Täuschkörper ein Radiofrequenzreflektor, insbesondere ein Radarreflektor, bevorzugt ein Winkelreflektor, vorzugsweise ein Radarreflektor mit acht dreiflächigen Winkelreflektoren (tri-hedrals), besonders bevorzugt einen an sich bekannten Corner-Reflektor; vorzugsweise in Form von Netzen oder Folien, verwendet wird.

Die erfindungsgemäße Schutzsystemvorrichtung, welche sich zur Durchführung des Verfahrens gemäß der vorliegenden Erfindung eignet, ist ausgestattet mit:
wenigstens einem Computer;
Sensoren zur Erfassung von sich einem zu schützenden Schiff nähernden endphasengelenkten Flugkörpern, die ein Zieldatenanalysesystem zur Unterscheidung von Echt- und Falschziel aufweisen;
Sensoren zur Erfassung der Anflugsrichtung, Entfernung und Geschwindigkeit der Flugkörper;
einer Windmeßeinrichtung für Windgeschwindigkeit und Windrichtung;
Bewegungs- und/oder Navigationssensoren zur Erfassung der Schiffseigendaten: Fahrtgeschwindigkeit, Fahrtrichtung, Roll- und Nickbewegungen;
wenigstens einem Feuerleitrechner, wobei insbesondere Feuerleitrechner und Computer eine Einheit bilden; und wobei der Feuerleitrechner mit den Sensoren über Datenschnittstellen kommuniziert;
wenigstens einem auf dem Schiff angeordneten in Azimut und Elevation richtbaren Täuschkörpervverfer, der mit Täuschkörpermunitionen bestückt ist, wobei die Munitionstypen RF, IR, und kombinierte RF/IR-Munitionen sowie entfaltbare Cornerreflektoren umfassen; wobei
der Computer eine Datenbank aufweist, in welcher geeignete Täuschkörpermuster für den jeweiligen Flugkörpertyp und die jeweilige Angriffsstruktur abgelegt sind, welche es ermöglichen, in Abhängigkeit von dem erkannten Flugkörper und der Angriffsstruktur ein bestimmtes Täuschkörpermuster zu erzeugen, um ein Schiff wirksam vor der erkannten Bedrohung zu schützen.

Ein geeigneter Täuschkörperwerfer kann beispielsweise folgende Komponenten aufweisen:
- eine Abfeuerplattform als Träger der einzelnen Täuschkörpermunitionen;
- eine elektrische Abfeuereinrichtung, welche die einzelnen Täuschkörpermunitionen in beliebig einstellbaren zeitlichen Abständen abfeuert,
- einen Elevationsantrieb zur Höhenbewegung der Abfeuerplattform,
- einen Azimutantrieb zur Seitenbewegung der Abfeuerplattform,
- eine Basisplattform zur Aufnahme der Antriebe,
- Schockdämpfer an der Basisplattform zur Dämpfung von rapiden Schiffsbewegungen, insbesondere aufgrund von Minensprengschocks;
- STEALTH-Verkleidungen zur Verminderung der Eigensignatur im RF- und IR-Bereich, vorzugsweise ausgebildet aus schräggestellten Metall- oder Kohlefaserflächen; sowie
- eine geeignete Schnittstelle, welche die Verzögerungszeit der Täuschkörpermunition(en) vom Abschuß bis zur Aktivierung der Wirkladung unmittelbar vor dem Abschuß vom Täuschkörperwerfer an die Täuschkörpermunition(en) überträgt, vorzugsweise ausgebildet als elektrische Steckverbindung oder als induktive Verbindung über zwei korrespondierende Spulen.

Weitere Vorteile und Merkmale ergeben sich aufgrund der Beschreibung eines Ausführungsbeispiels sowie anhand der Zeichnung.

Es zeigt:
- Fig. 1: eine beispielhafte Schutzsystemvorrichtung in schematischer Ansicht;
- Fig. 2a: ein beispielhaftes erfindungsgemäß ausgebrachtes Tauschkörpergebilde schematischer Draufsicht als Gegenmaßnahme zu einem angreifenden RF-gelenkten Flugkörper;
- Fig. 2b: ein beispielhaftes erfindungsgemäß ausgebrachtes Tauschkörpergebilde in schematischer Seitenansicht als Gegenmaßnahme zu einem IR-gelenkten Flugkörper;
- Fig. 3-7: unterschiedliche Täuschkörpermuster;
- Fig. 8: ein schematisches Flussdiagramm des erfindungsgemäßen Täuschkörpersystems;
- Fig. 9: die wesentlichen Elemente der erfindungsgemäßen Vorrichtung; und
- Fig. 10: eine schematische Darstellung der Ausbildung eines Täuschkörpermusters an den Sollkoordinaten.
- Fig.1: zeigt in schematischer Ansicht eine erfindungsgemäße Schutzsystemvorrichtung.

Ein das zu schützende Schiff angreifender Flugkörper wird mittels geeigneter Sensoren detektiert, lokalisiert und identifiziert (Fig. 1, A), wobei diese Sensoren vorzugsweise RF-, IR- und/oder UV-Sensoren umfassen (z.B. EloUM-Anlagen wie FL1800, MSP, MILDS oder dergleichen).

Mittels geeigneter Sensorik wird kontinuierlich die aktuelle Windgeschwindigkeit und Windrichtung erfasst (Fig. 1, A), wobei diese Sensorik im Beispielsfalle durch die schiffseigene Windmessanlage realisiert ist.

Die Schiffseigendaten werden ebenfalls mittels geeigneter Sensorik erfasst. Im Beispielsfalle werden Fahrtgeschwindigkeit, Fahrtrichtung, Rollbewegungen und Nickbewegungen des zu schützenden Schiffes erfasst (Fig. 1 A), wobei diese Sensorik im Ausführungsbeispiel von der schiffseigenen Navigations- und Kreiselstabilisierungsanlage übernommen wird. Selbstverständlich können die Messungen dieser Parameter auch durch separate Vorrichtungen zur Ermittlung der Roll- und Nickbewegungen des Schiffes realisiert werden.

Die ermittelten Sensordaten werden mittels geeigneter Datenschnittstellen an einen Feuerleitrechner übertragen (Fig. 1, B), wobei diese Datenschnittstellen im vorliegenden Ausführungsbeispiel als RS232 Schnittstellen ausgeführt sind.

Andere mögliche standardisierte Schnittstellen umfassen z.B. NTDS, RS 422, ETHERNET, IR- oder BLUETOOTH-Schnittstellen.

Im Falle eines detektierten anfliegenden Flugkörpers wird ein Täuschkörperwerfer in Fig. 1, C mit Hilfe eines geeigneten Feuerleitrechners, im Beispielsfalle ein PC, angesteuert.

Die Ansteuerung des Täuschkörperwerfers und der Verschuß der Täuschkörpermunitionen, welche in Fig. 1 im Abschnitt D dargestellt sind, erfolgt im Beispielsfalle hinsichtlich:
- der Art der verschiedenen Täuschkörpermunitionen, (RF, IR, kombiniert RF/IR),
- der Anzahl der verschiedenen Täuschkörpermunitionstypen (RF, IR, RF/IR),
- des zeitlichen Verschußabstandes zwischen aufeinanderfolgenden Täuschkörpermunitionen,
- der Abfeuerrichtung in Azimut (einschließlich des Ausgleichs von Roll- und Nickbewegungen des Schiffes) einer jeden Täuschkörpermunition,
- der Abfeuerrichtung in Elevation (einschließlich des Ausgleichs von Roll- und Nickbewegungen des Schiffes) einer jeden Täuschkörpermunition,
- der Verzögerungszeit der Täuschkörpermunition(en) vom Abschuss bis zur Aktivierung der Wirkladung; sowie
- der Berechnung des optimalen Schiffskurses und Schiffsfahrt zur Unterstützung der Separationskinematik des Täuschkörpergebildes, wobei dieser Feuerleitrechner im Beispielsfalle durch einen Personal Computer realisiert wird. Alternativ kann auch eine Microcontroller-Steuerung oder eine SPS-Steuerung als Feuerleitrechner eingesetzt werden.

Im Beispielsfalle werden die berechneten Daten des Feuerleitrechners hinsichtlich optimalem Schiffskurs und Schiffsgeschwindigkeit mittels einer RS 232 Datenschnittstelle an den Kommandostand des Schiffes übertragen. (Fig. 1, B). Alternativ können auch andere standardisierte Schnittstellen z.B., NTDS, RS 422, ETHERNET, IR- und BLUETOOTH-Schnittstellen verwendet werden.

Die Übertragung der Daten des Feuerleitrechners an einen oder mehrere Täuschkörperwerfer (Fig. 1, B), erfolgt im vorliegenden Ausführungsbeispiel über CAN-Bus-Schnittstellen.

Der beispielhaft eingesetzte Täuschkörperwerfer ist mindestens in zwei Achsen (Azimut und Elevation) drehbar (Fig. 1, C). Zur Ausbringung eines Täuschkörpergebildes, welches in Fig. 1 im Abschnitt E dargestellt ist, werden die Täuschkörpermunitionen in Elevation und Azimut gerichtet verschossen.

Die im Beispielsfalle verwendete Täuschkörperwurfanlage beinhaltet folgende Komponenten:
- eine Abfeuerplattform als Träger der einzelnen Täuschkörpermunitionen,
- eine elektrische Abfeuereinrichtung welche die einzelnen Täuschkörpermunitionen in beliebig einstellbaren zeitlichen Abständen abfeuert,
- einen als Elektroantrieb ausgeführten Elevationsantrieb zur Höhenbewegung der Abfeuerplattform, sowie einen als Elektroantrieb ausgeführten Azimutantrieb zur Seitenbewegung der Abfeuerplattform,
- eine Basisplattform zur Aufnahme der Antriebe,
- einen Schockdämpfer an der Basisplattform zur Dämpfung von rapiden Schiffsbewegungen, z.B. aufgrund von Minensprengschocks,
- STEALTH-Verkleidungen zur Verminderung der Eigensignatur im RF- und IR-Bereich, vorzugsweise ausgeführt aus schräggestellten Metall- und/oder Kohlefaserflächen,
- eine geeignete Schnittstelle, welche die Verzögerungszeit (der Täuschkörpermunition(en) vom Abschuss bis zur Aktivierung der Wirkladung) unmittelbar vor dem Abschuss vom Täuschkörperwerfer an die Täuschkörpermunition(en) überträgt, beispielhaft ausgeführt als elektrische Steckverbindung oder als induktive Verbindung über zwei korrespondierende Spulen;

Die Täuschkörpermunitionen weisen integrierte, elektronisch frei programmierbare Verzögerungselemente auf, in welchen die vom Werfer bzw. vom Feuerleitrechner übermittelten Verzögerungszeiten abgespeichert werden, so dass die Aktivierung der Wirkmassen nach Ablauf der Verzögerungszeit initiiert wird (Fig. 1, D), wobei diese Verzögerungselemente im Ausführungsbeispiel als Mikrocontroller-Schaltung ausgeführt sind, wobei die Täuschkörpermunitionen einen eigenen Energiespeicher aufweisen, durch welche in den Täuschkörpermunitionen die Energieversorgung des programmierbaren Verzögerungselementes sowie die Energieversorgung der Wirkmasseninitüerung und -verteilung erfolgt (Fig. 1, D), wobei dieser Energiespeicher im Beispielsfalle durch aufladbare Kondensatoren, durch aufladbare Akkumulatoren oder durch Batterien realisiert werden kann.

Schlussendlich wird mittels der in der Entfernung variablen Täuschkörpermunitionen in Verbindung mit dem richtbaren Täuschkörperwerfer ein in allen räumlichen und zeitlichen Dimensionen frei wählbares Tauschkörpermuster erzeugt (Fig. 1, E), wobei die in den Täuschkörpermunitionen enthaltenen Wirkmassen RF-, IR- oder kombiniert RF/IR-wirksame Wirkladungen umfassen, welche die Signatur des zu schützenden Schiffes nachbilden.

Die Figuren 2a und 2b zeigen beispielhaft in Draufsicht und Seitenansicht ein mögliches Tauschkörpergebilde bei einem sich annähernden RF-gelenkten Flugkörper (Fig. 2 a) und einem sich dem zu schützenden Schiff nähernden IR-gelenkten Flugkörper.

In diesen Figuren ist ersichtlich, dass eine Vielzahl von unterschiedlichen Täuschkörpermunitionen (im Beispielsfalle 10 Stück) mittels des erfindungsgemäßen Verfahrens zeitlich, in der Entfernung, sowie in Höhe und Richtung flexibel gestaffelt werden können.

Mit dem erfindungsgemäßen Verfahren ist es z.B. möglich, ein Tauschkörpergebilde zu generieren, welches in unmittelbarer Schiffsnähe beginnt (Fig. 2a: Täuschkörper 1), anschließend sequentiell, rechtwinklig zur Flugkörperangriffsrichtung aufgebaut wird (2a: Täuschkörper 2-Täuschkörper 6) und dann unter Richtungsänderung (2a: Täuschkörper 7-Täuschkörper 10) fortgeführt wird.

Mittels einer gleichzeitigen Höhenstaffelung (Fig. 2b: Täuschkörper- 1 - Täuschkörper 10), welche in Verbindung mit der Sinkgeschwindigkeit der aktivierten Täuschkörperwirkladungen die Wirkdauer der einzelnen Munitionen bestimmt, lässt sich ferner eine schiffsähnliche Kinematik des Täuschkörpergebildes erzeugen. Auf diese Weise wird die notwendige Separation von Tauschkörpergebilde und Schiff gewährleistet, um sicherzustellen, dass Tauschkörpergebilde und zu schützendes Schiff weit genug voneinander getrennt sind, so dass der sich nähernde Flugkörper ohne Gefahr für das Schiff in das Scheinziel hineinfliegt.

Flugkörper zur Bekämpfung von Seezielen verfügen zur Zieldetektion und Zielverfolgung über Sensoren, die in den elektromagnetischen Wellenlängenbereichen: Ultraviolett (UV), visueller/elektrooptischer Bereich (EO), LASER (z.B. 1,06 µm und 10,6 µm), Infrarot (IR) sowie RADAR (z.B. I/J-Band und mmW) arbeiten.

Mit Hilfe elektronischer Verfahren (z.B. Filterverfahren) und mathematischer Algorithmen (z.B. Mustererkennung) sind diese modernen Flugkörper in der Lage, anhand von spektralen, zeitlichen, kinematischen und räumlichen Unterscheidungsmerkmalen echte Seeziele (z.B. Schiffe, Bohrtürme,...) von Falschzielen zu unterscheiden.

Um mittels eines Täuschkörpersystems die Vielzahl unterschiedlicher Flugkörper in unterschiedlichen Bedrohungssituationen abwehren zu können ist es zwingend notwendig, auf jede Bedrohungssituation individuell angepasste, exakt platzierte Täuschkörpermuster erzeugen zu können. Die spezifische Bedrohungssituation ist hierbei durch folgende Parameter gegeben definiert:
■ Flugkörpertyp (u.a. Sensortyp, Zielverfolgungsalgorithmus, usw.)
■ Anflugrichtung des Flugkörper
■ Anfluggeschwindigkeit des Flugkörper
■ Entfernung des Flugkörpers
■ Fahrtgeschwindigkeit des Schiffes
■ Schiffstyp (Geometrie)
■ Schiffssignatur (Radar, Infrarot)
■ Schiffskurs
■ Windrichtung
■ Windgeschwindigkeit

Die Figuren 3 bis 7 zeigen beispielhaft einige zur Flugkörperabwehr benötigten, zeitlich und räumlich gestaffelten Täuschkörpermuster die aus einzelnen Täuschkörper (als Kreise/Kugeln dargestellt) zusammengesetzt sind, welche in einer Datenbank des Computers abgelegt sind und welche auf den jeweiligen Flugkörpertyp und die zugehörige Angriffsstruktur abgestimmt sind. Fig. 3 zeigt ein Täuschkörpermuster, welches sandwichartig die Flanken eines Schiffes auf beiden Seiten vor anfliegenden Flugkörpern schützen kann. Das Täuschkörpermuster ist dabei in Draufsicht gezeigt.

Fig. 4 zeigt in Draufsicht ein schirmartiges Täuschkörpermuster, welches beispielsweise zur Abwehr von Frontal- und schrägfrontalen Attacken geeignet ist.

In Fig. 5 ist in Seitenansicht ein Täuschkörpermuster in Form eines Turmes zur Abwehr von frontalanfliegenden Lenksuchflugkörpern gezeigt.

Fig. 6 zeigt in schematischer Darstellung eine Seitenansicht einer Tarnwand, welche ebenfalls zum Flankenschutz dient.

In Fig. 7 ist eine Seitenansicht eines Täuschkörpermusters gezeigt, welches zur Abwehr von Angriffen von oben, sogenannten Topattacken, dient.

Erfindungsgemäß wird ein Täuschkörpersystem beschrieben, welches mittels eines Taktik-Einsatzrechners das für die spezifische Bedrohungssituation zur Flugkörperabwehr optimale Täuschkörpermuster bezüglich der benötigten Anzahl an Täuschkörper (n) und deren räumlichen und zeitlichen Sollkoordinaten (xₙ, yₙ, zₙ, tₙ) berechnet und anschließend mittels einer Täuschkörperwurfanlage die exakte räumliche (xₙ, yₙ, zₙ) und zeitliche (tₙ) Positionierung der Täuschkörper realisiert. Mit anderen Worten liegt der Kern der Erfindung darin begründet, dass fast beliebige Muster aus Täuschkörper-Wolken auch unter den Bedingungen einer rauhen See gebildet werden können.

Im Flussdiagram der Fig. 8 sowie den Fig. 9 und 10 ist die Funktionskette bzw. der schematische Aufbau der Anlage dargestellt:

Mittels geeigneter Sensorik werden die Winddaten (Windgeschwindigkeit und Windrichtung) sowie die Schiffseigendaten (Geschwindigkeit, Kurs, Nick- und Rollbewegung)) erfasst und an einen zentralen Computer (Fig. 9, Bezugszeichen 2) weitergeleitet.
Durch Warnsensoren werden anfliegende Flugkörper erfasst und der jeweilige Flugkörpertyp sowie dessen Anflugrichtung und -entfernung ermittelt. Diese Daten werden ebenfalls an den Zentralcomputer 2 weitergeleitet. In einer Korrelationsdatenbank (threat table) werden die spezifischen und zur Flugkörper-Abwehr relevanten Daten des erfassten Flugkörpertyps abgefragt. Dies sind insbesondere:
- Flugkörpersensorik (Radar, EO, Infrarot, LASER)
- Flugkörpergeschwindigkeit
- Flugkörpersuch- und Trackverfahren
- Flugkörperfilterverfahren
- Elektronische Gegenmaßnahmen (ECCM) des Flugkörpers

In Abhängigkeit dieser Flugkörperdaten sowie der Schiffsdaten (Geschwindigkeit, Kurs, Radar-Signatur, Infrarotsignatur)) und Windparameter (Geschwindigkeit und Richtung) wird nun individuell das optimale Täuschkörpermuster hinsichtlich Anzahl der zur Flugktirperabwehr notwendigen Täuschkörper (n) sowie deren räumliche und zeitliche Sollkoordinaten (xₙ, yₙ, zₙ, tₙ) ermittelt (Beispiele siehe Abb. 1...5).
Sollten in der Korrelationsdatenbank keine Daten über den Flugkörper zur Verfügung stehen, wird auf ein generisches Täuschkörpermuster, welches ebenfalls in einer Datenbank für bestimmte Bedrohungssituationen und Flugkörper abgelegt wird (beispielsweise eine "Tarnwand" gemäß Fig. 6) zurückgegriffen.

Zur Realisierung des vorgegebenen Täuschkörpermusters (Sollwerte) wird erfindungsgemäß eine Vorrichtung verwendet, welche folgende Komponenten aufweist (s. Fig. 9):
a) Sensorik zur Erfassung der Roll- und Nickbewegung des Schiffes in Bezug auf einen künstlichen Horizont
b) Computer zur Berechnung der Abschussdaten
c) Eine 2-achsige, in Azimut und Elevation bewegliche Richteinheit
d) Eine Abschussplattform mit einer Vielzahl von individuell ansteuerbaren Abschusselementen
e) Täuschkörpermunitionen, die mit programmierbaren Verzögerungselementen ausgestattet sind, welche über eine Datenschnittstelle von der Abschussplattform aus so programmiert werden, daß die Wirkentfaltung bei Erreichung der Sollkoordinaten (xₙ, yₙ, zₙ) einsetzt.

Zur weiteren Beschreibung wird, der Einfachheit halber das in Fig. 10 dargestellte Täuschkörpermuster (Fig. 10, Bezugszeichen 4) herangezogen, welches lediglich aus n=4 Täuschkörpern zusammengesetzt ist. Die räumlichen (xₙ, yₙ, zₙ) und die zeitlichen Sollkoordinaten (tₙ) sind bezüglich der auf dem Schiff installierten Täuschkörperwurfanlage (Fig. 10, Bezugszeichen 2) eindeutig definiert (TK (xₙ, yₙ, zₙ, tₙ)).

Zur Realisierung des vorgegebenen Täuschkörpermusters (Sollwerte) werden erfindungsgemäß mittels des Computers (Fig. 7, Bezugszeichen 2) folgende Rechenschritte anhand physikalisch-mathematischer Standardverfahren durchgeführt:
■ Die Berechnung der ballistischen Flugbahnen der Täuschkörpermunitionen (Fig. 8, Bezugszeichen 3) in Abhängigkeit ihres Luftwiderstandes, ihrer Masse (m) und der Abgangsgeschwindigkeit (v₀).
■ Die Berechnung der notwendigen Abgangswinkel der Täuschkörpermunitionen in Azimut (αₙ) und Elevation (εₙ), durch die gewährleistet wird, daß die zuvor berechneten ballistischen Flugbahnen die Sollkoordinaten (xₙ, yₙ, zₙ) kreuzen
■ Die Berechnung der benötigten Flugzeiten der Täuschkörpermunitionen bis zur Erreichung der Sollkoordinaten (xₙ, yₙ, zₙ)
■ Die Berechnung der notwendigen zeitliche Staffelung (Δt) des Verschusses der einzelnen Täuschkörpermunitionen zur Gewährleistung der richtigen zeitlichen Positionierung (tₙ) an den Sollkoordinaten (xₙ, yₙ, zₙ).
■ Die Berechnung der notwendigen Kompensationswinkel in Azimut (Δα) und Elevation (Δε) zur Kompensation der durch Nick- und Rollbewegung des Schiffes hervorgerufenen Fehler des Abgangswinkels.
■ Die Berechnung der notwendigen Kompensationswinkel in Azimut (Δα) und Elevation (Δε) zur Kompensation der durch Fahrt und Kurs des Schiffes hervorgerufenen zeitlichen Verschiebungen der Sollkoordinaten (xₙ, yₙ, zₙ, tₙ).

Die so berechneten Werte werden nun in Maschinenbefehle umgesetzt und damit die in den Fig. 9 und 10 beschriebene Anlage angesteuert. Auf diese Art wird eine exakte und der Bedrohungssituation angepassten Täuschkörperplatzierung und -muster realisiert.

Im Folgenden soll ein konkretes Ausführungsbeispiel der Erfindung beschrieben werden.

Sensor zur Erfassung der Roll- und Nickbewegung (Fig. 9, Bezugszeichen 1)

Die Schiffseigenbewegungen, Rollen und Nicken, werden durch eine Kreiselstabiliserungsanlage, vorzugsweise durch ein Inklinometer erfasst.

Computer zur Berechnung der Abschussdaten (Fig. 9, Bezugszeichen 2)

Grundsätzlich sind alle gängigen Computer 2 geeignet, vorzugsweise wird jedoch ein mikroprozessorbasierter PC oder eine SPS-Steuerungen eingesetzt.

Der Computer berechnet aus den Sollkoordinaten (xₙ, yₙ, zₙ, tₙ) der Täuschkörper die zeitliche Staffelung (Δt) und über die gegebene Ballistik (bei gleicher Abgangsgeschwindigkeit v₀) mittels eines mathematischen Näherungsverfahren, z.B. 'Runge-Kutta-Verfahren', den Abschußazimut αₙ, die Abschußelevation εₙ und die benötigte Flugzeit und somit die Wirkentfernung dₙ der einzelnen Täuschkörpermunitionen.

Die berechneten Daten werden von Steueranlagen, vorzugsweise Servocontrollern in Maschinenbefehle für die beschriebenen, 2-achsigen, in Azimut und Elevation beweglichen Werfer (Fig. 9, Bezugszeichen 3) umgewandelt und übertragen.

Der in zwei Achsen bewegliche Werfer ist mittels elektrischen, hydraulischen oder pneumatischen Richtantrieben realisiert. Vorzugsweise wird ein elektrischer Antrieb verwendet, der entweder direkt auf die Abschussplattform wirkt oder vorzugsweise indirekt über ein Getriebe die Bewegung auf die Abschussplattform überträgt. Die Stärke der Antriebe für die Azimutrichtbewegung und die Elevationsrichtbewegung ist an die zu bewegenden Gewichte und Momente angepasst. Um eine adäquate Reaktionsgeschwindigkeit erreichen zu können und um die Schiffseigenbewegungen ausgleichen zu können, sind die Antriebe so ausgelegt, dass sowohl für die Azimutrichtbewegung als auch für die Elevationsrichtbewegung eine Winkelgeschwindigkeit von mehr als 50°/s, bzw. eine Winkelbeschleunigung mehr als 50°/s² (positive und negative Beschleunigung) erreicht wird.

Der Richtbereich ist derart ausgelegt, dass unter Einbeziehung der Gegebenheiten der Abschussplattform eine Schussrichtung in Azimut von 0° bis 360° und in Elevation eine Schussrichtung von 0° bis 90° erreicht wird. Programmierbare Abschussbegrenzungen sind realisiert, so dass ein Abfeuern der Täuschkörpermunition in Richtung der Aufbauten des Schiffes verhindert werden sollte. Aus Sicherheitsgründen werden vorzugsweise Programmspeicher auf EPROM-Basis eingesetzt.

Eine Abschussplattform mit einer Vielzahl von individuell ansteuerbaren Abschusselementen (Fig. 9, Bezugszeichen 4)

Die Abschussplattform ist derart ausgelegt, dass der Verschuss von mindestens 20 einzelnen Täuschkörpern möglich ist. Vorzugsweise ist jede Täuschkörpermunition einzeln verschiessbar. Zusätzlich ist realisiert, dass über die Abschussplattform die Programmierung der Flugzeit der Täuschkörpermunitionen bis zur gewünschten Wirkdistanz erfolgt. Die Schnittstelle zur Täuschkörpermunition kann über Kontakte ausgeführt sein, ist jedoch vorzugsweise durch eine induktive Schnittstelle realisiert, um Korrosionseinflüsse auf die Datenübertragung zu verhindern.

Täuschkörpermunitionen mit programmierbaren Ver-zögerungselementen welche über eine Datenschnittstelle von der Abschussplattform aus programmiert werden können (Fig. 9, Bezugszeichen 5)

Die Täuschkörpermunitionen sind derart ausgelegt, so dass alle dieselbe Abgangsgeschwindigkeit (v₀) aufweisen. Dies ist notwendig, um die richtige und exakte Platzierung der Täuschkörper auf Basis der ballistischen Berechnungen des Computers zu gewährleisten. Die maximale Flugweite beträgt vorzugsweise mindestens 100 m. Die v₀ ist entsprechend dem Munitionsgewicht, dem Luftwiderstandsbeiwert (c_{w}) und der Stirnfläche (A) ausgelegt.

Die Täuschkörpermunitionen weisen jeweils ein programmierbares Verzögerungselement auf, so dass die Flugzeiten bis zur Wirkentfaltung an den Sollkoordinaten (xₙ, yₙ, zₙ) variabel sind und unmittelbar vor dem Abschuss über die Abschussplattform programmiert werden können. Die Schnittstellen zur Abschussplattform sind vorzugsweise induktiv, d.h. jeweils über ein Spulensystem ausgeführt.

## Patentansprüche

1. Verfahren zum Schützen von Schiffen vor endphasengelenkten Flugkörpern mit Zieldatenanalysesystem, wobei
(1) der sich in Richtung des zu schützenden Schiffes bewegende Flug-körper durch geeignete Sensoren erfasst, lokalisiert und seine voraussichtliche Flugbahn mittels eines Computers berechnet wird;
(2) die Art der von dem Flugkörper durchgeführten Zieldatenanalyse mittels geeigneter Sensoren und Algorithmen erfasst wird und der Flugkörper hinsichtlich seiner Art der Zieldatenanalyse klassifiziert wird;
(3) die aktuelle Windgeschwindigkeit und Windrichtung mittels Windmesssensoren kontinuierlich erfasst wird;
(4) die Schiffseigendaten:
Fahrtgeschwindigkeit, Fahrtrichtung, Roll- und Nickbewegungen, mittels Bewegungs- und/oder Navigationssensoren kontinuierlich erfasst werden;
(5) die erfassten Daten aus (1) bis (4) an einen Feuerleitrechner mittels Datenschnittstellen übermittelt werden;
(6) wenigstens ein richtbarer Täuschkörperwerfer mittels des Feuer-leitrechners angesteuert wird und der Verschuss von Täuschkörpermunitionen eingeleitet wird, wobei der Feuerleitrechner aufgrund der ausgewerteten Sen-sordaten das Ausbringen der Täuschkörper hinsichtlich:
- Art des Munitionstyps;
- Anzahl der unterschiedlichen Munitionstypen;
- des zeitlichen Verschussabstandes zwischen aufeinander folgenden Munitionen;
- der Abfeuerrichtung in Azimut und Elevation, einer jeden Munition, einschließlich des Ausgleichs von Roll- und Nickbewegungen des Schiffes;
- der Verzögerungszeit der Munitionen vom Abschuss bis zur Aktivierung der Wirkladung und somit die Entfernung der Täuschkörperwirkung;
steuert; und
(7) der Feuerleitrechner einen optimalen Schiffskurs und eine optimale Schiffsfahrt zur Unterstützung der Trennung des Feuerleitrechner-gestützt ausgegebenen Täuschkörpergebildes vom zu schützenden Schiff berechnet; wobei
(8) als Windmesssensoren die schiffseigene Windmessanlage verwendet wird; und wobei
(9) die Schiffseigendaten durch die Navigationsanlage und die Krei-selstabilisierungsanlage des zu schützenden Schiffes oder mittels separater Beschleunigungssensoren, insbesondere Nick-, Roll- oder Gyrosensoren, erfasst werden,
**dadurch gekennzeichnet, dass**
(10) in Abhängigkeit von dem erkannten Flugkörper und der Angriffs-struktur ein bestimmtes Täuschkörpermuster erzeugt wird, wobei das geeignete Täuschkörpermuster für die jeweilige Bedrohungsart, **gekennzeichnet durch** Flugkörpertyp und Anflugsverhalten in einer Datenbank abgelegt ist und vom Feuerleitrechner nach Erkennen des Flugkörpertyps und der Angriffsstruktur abgerufen wird, um ein entsprechendes Täuschkörpermuster aufzubauen,
wobei
(11) beim Aufbau des Täuschkörpermusters auf eine Täuschkörper-musterdatenbank zugegriffen wird, in welcher geeignete Täuschkörpermuster für den jeweiligen Flugkörpertyp und die jeweilige Angriffsstruktur abgelegt sind, welche es ermöglichen, in Abhängigkeit von dem erkannten Flugkörper und der Angriffsstruktur das bestimmte Täuschkörpermuster zu erzeugen, um ein Schiff wirksam vor der erkannten Bedrohung zu schützen.

2. Verfahren nach Anspruch 1, **dadurch gekennzeichnet, dass** zur Erfassung RF und/oder IR und/oder UV-Sensoren verwendet werden, vor-zugsweise schiffseigene Aufklärungsradare, wobei als Datenschnittstellen standardisierte Schnittstellen, insbesondere NTDS, RS232, RS422, ETHERNET, IR, BLUETOOTH-Schnittstellen verwendet werden.

3. Verfahren nach einem der Ansprüche 1 oder 2, **dadurch gekennzeichnet, dass** als Täuschkörper-Munitionen, solche mit RF-, IR-, und kombinierter RF/IR-Wirkmassen sowie entfaltbare, schwebende Radiofrequenz-, insbesondere Radarreflektoren (Airborne Radar Reflectors) verwendet werden.

4. Verfahren nach einem der Ansprüche 1 bis 3, **dadurch gekenn-zeichnet, dass** als Feuerleitrechner ein Personal Computer, eine Microcontroller-Steuerung oder eine SPS-Steuerung verwendet wird, wobei der Feuerleitrechner die ermittelten Daten zum Ausbringen des Täuschkörpergebildes über eine standardisierte Datenschnittstelle, insbesondere über einen CAN-Bus (Controller Area Network Bus) an die Täuschkörperwerfer übermittelt.

5. Verfahren nach einem der Ansprüche 1 bis 4, **dadurch gekenn-zeichnet, dass** entfaltbare Täuschkörper verwendet werden, wobei die zusammengefalteten Täuschkörper von dem Täuschkörperwerfer verschossen während des Schusses mittels Gasen, insbesondere mittels pyrotechnischer Gasgeneratoren, vorzugsweise Airbag-Gasgeneratoren entfaltet werden, wobei als Täuschkörper ein Radiofrequenzreflektor, insbesondere ein Radarreflektor, bevorzugt ein Winkelreflektor, vorzugsweise ein Radarreflektor mit acht dreiflächigen Winkelreflektoren (tri-hedrals), besonders bevorzugt ein Corner-Reflektor; vorzugsweise in Form von Netzen oder Folien, verwendet wird.

6. Verfahren nach einem der Ansprüche 1 bis 5, **dadurch gekenn-zeichnet, dass** das Täuschkörpermuster ausgewählt wird aus den folgenden geometrischen Gebilden: Sandwich; Schirm; Turm; vertikale Tarnwand (Side-Attack-Schutz); horiziontale Tarnwand (Top-Attack-Schutz) und/oder dass eine Täuschkörpermunition mit programmierbaren Verzögerungselementen verwendet wird.

7. Verfahren nach einem der Ansprüche 1 bis 6, **dadurch gekennzeichnet, dass** sämtliche, für ein bestimmtes Täuschkörpermuster verwendete Täuschkörpermunitionen derart ausgebildet sind, dass sie dieselben Abgangsgeschwindigkeiten (V₀) aufweisen.

8. Schutzsystemvorrichtung zum Schützen von Schiffen vor endphasengelenkten Flugkörpern mit Zieldatenanalysesystem, mit:
wenigstens einem Computer;
Sensoren zur Erfassung von sich einem zu schützenden Schiff nähernden endphasengelenkten Flugkörpern, die ein Zieldatenanalysesystem zur Unterscheidung von Echt- und Falschziel aufweisen;
Sensoren zur Erfassung der Anflugsrichtung, Entfernung und Geschwindigkeit der Flugkörper;
einer Windmesseinrichtung für Windgeschwindigkeit und Windrichtung;
Bewegungs- und/oder Navigationssensoren zur Erfassung der Schiffsei-gendaten: Fahrtgeschwindigkeit, Fahrtrichtung, Roll- und Nickbewegungen;
wenigstens einem Feuerleitrechner, wobei insbesondere Feuerleitrechner und Computer eine Einheit bilden; und wobei der Feuerleitrechner mit den Sensoren über Datenschnittstellen kommuniziert;
wenigstens einem auf dem Schiff angeordneten in Azimut und Elevation richtbaren Täuschkörpervverfer, der mit Täuschkörpermunitionen bestückt ist, wobei die Munitionstypen RF, IR, und kombinierte RF/IR-Munitionen sowie entfaltbare Cornerreflektoren umfassen,
**dadurch gekennzeichnet, dass**
der Computer eine Datenbank aufweist, in welcher geeignete Täuschkörpermuster für den jeweiligen Flugkörpertyp und die jeweilige Angriffsstruktur abgelegt sind, welche es ermöglichen, in Abhängigkeit von dem erkannten Flugkörper und der Angriffsstruktur ein bestimmtes Täuschkörpermuster zu erzeugen, um ein Schiff wirksam vor der erkannten Bedrohung zu schützen.

9. Schutzsystemvorrichtung nach Anspruch 8, **dadurch gekennzeichnet, dass** der Täuschkörperwerfer folgende Komponenten aufweist:
- eine Abfeuerplattform als Träger der einzelnen Täuschkörpermunitionen;
- eine elektrische Abfeuereinrichtung, welche die einzelnen Täuschkör-permunitionen in beliebig einstellbaren zeitlichen Abständen abfeuert,
- einen Elevationsantrieb zur Höhenbewegung der Abfeuerplattform,
- einen Azimutantrieb zur Seitenbewegung der Abfeuerplattform,
- eine Basisplattform zur Aufnahme der Antriebe,
- Schockdämpfer an der Basisplattform zur Dämpfung von rapiden Schiffsbewegungen, insbesondere aufgrund von Minensprengschocks;
- STEALTH-Verkleidungen zur Verminderung der Eigensignatur im RF- und IR-Bereich, vorzugsweise ausgebildet aus schräggestellten Metall- oder Kohlefaserflächen;
- eine geeignete Schnittstelle, welche die Verzögerungszeit der Täuschkörpermunition(en) vom Abschuss bis zur Aktivierung der Wirkladung unmittelbar vor dem Abschuss vom Täuschkörperwerfer an die Täuschkörpermunition(en) überträgt, vorzugsweise ausgebildet als elektrische Steckverbindung oder als induktive Verbindung über zwei korrespondierende Spulen.

10. Schutzsystemvorrichtung nach Anspruch 8 oder 9, **dadurch gekennzeichnet, dass** die Täuschkörpermunitionen integrierte, elektronische, mittels des Feuerleitrechners frei programmierbare Verzögerungselemente aufweisen
und/oder
die Täuschörperwerfer mit elektrischen, hydraulischen oder pneumatischen Richtantrieben versehen sind, wobei die Winkelbeschleunigung in azimutaler Richtung und in Elevationsrichting wenigstens 50°/s² beträgt
und/oder zur Erfassung RF und/oder IR und/oder UV-Sensoren vor-gesehen sind, vorzugsweise schiffseigene Aufklärungsradare.

11. Schutzsystemvorrichtung nach einem der Ansprüche 8 bis 10, **dadurch ge-kennzeichnet, dass** als Datenschnittstellen standardisierte Schnittstellen , insbe-sondere NTDS, RS232, RS422, ETHERNET, IR, BLUETOOTH-Schnittstellen vorgesehen sind.

12. Schutzsystemvorrichtung nach einem der Ansprüche 8 bis 11, **dadurch ge-kennzeichnet, dass** als Täuschkörper-Munitionen, solche mit RF-, IR-, und kombinierter RF/IR - Wirkmassen sowie entfaltbare, schwebende Radio-frequenz-, insbesondere Radarreflektoren (Airborne Radar Reflectors) vor-gesehen sind.

13. Schutzsystemvorrichtung nach Anspruch 12, **dadurch gekennzeichnet, dass** entfaltbare Täuschkörper vorgesehen sind, wobei die zusammengefalteten Täuschkörper von dem Täuschkörperwerfer verschossen und während des Schusses mittels Gasen, insbesondere mittels pyrotechnischer Gasgeneratoren, insbesondere Airbag-Gasgeneratoren, entfaltbar sind, wobei als Täuschkörper bevorzugt ein Radiofrequenzreflektor, insbesondere ein Radarreflektor, bevorzugt ein Winkelreflektor, vorzugsweise ein Radarreflektor mit acht dreiflächigen Winkelreflektoren (tri-hedrals), besonders bevorzugt ein Corner-Reflektor; vorzugsweise in Form von Netzen oder Folien, vorgesehen ist.

14. Schutzsystemvorrichtung nach einem der Ansprüche 8 bis 13, **dadurch gekennzeichnet, dass** eine Täuschkörpermunition mit programmierbaren Verzögerungselementen vorgesehenen ist
und/oder.
sämtliche, für ein bestimmtes Täuschkörpermuster verwendete Täuschkörper-munitionen derart ausgebildet sind, dass sie dieselben Abgangsgeschwindigkeiten (V₀) aufweisen.

15. Schutzsystemvorrichtung nach einem der Ansprüche 8 bis 14, **dadurch gekennzeichnet, dass** als Feuerleitrechner ein Personal Computer, eine Microcontroller-Steuerung oder eine SPS-Steuerung vorgesehen ist, wobei der Feuerleitrechner die ermittelten Daten zum Ausbringen des Täuschkörpergebildes über eine standardisierte Datenschnittstelle, insbesondere über einen CAN-Bus (Controller Area Network Bus) an die Täuschkörperwerfer übermittelt.

## Claims

1. A method for protecting ships against terminal homing phase-guided missiles provided with a target data analysis system, wherein
(1) the missile moving towards the ship to be protected is detected by suitable sensors, located, and its expected trajectory is calculated by means of a computer;
(2) the type of target data analysis performed by the missile is detected by means of suitable sensors and algorithms, and the missile is classified with regard to the type of its target data analysis;
(3) the current wind speed and direction of wind is detected continuously by means of wind measuring sensors;
(4) the ship's own data:
travelling speed, direction of travel, rolling and pitching motions, is continuously detected by means of motion and/or navigation sensors;
(5) the detected data of (1) to (4) is transmitted to a fire control calculator by means of data interfaces;
(6) at least one dirigible decoy launcher is controlled by means of the fire control calculator and the firing of decoy ammunitions is initiated, with the fire control calculator controlling the deployment of the decoys based on the evaluated sensor data with regard to:
- kind of the ammunition type;
- number of the different ammunition types;
- temporal firing interval between successive ammunitions;
- the firing direction of each ammunition in azimuth and elevation, including the compensation of rolling and pitching motions of the ship;
- the delay time of the ammunitions from firing until activation of the effective charge, and thus the distance of the decoy effect;
and
(7) the fire control calculator calculates an optimal course of the ship and an optimal speed of the ship so as to support the separation of the decoy formation deployed from the ship to be protected in a control computer-supported manner; wherein
(8) the ship's on-board wind measuring equipment is used as the wind measuring sensors; and wherein
(9) the ship's own data is detected by the navigation equipment and the gyroscopic stabilization equipment of the ship to be protected or by means of separate acceleration sensors, in particular pitch, roll, or gyroscopic sensors,
**characterized in that**
(10) a particular decoy pattern is generated in dependence on the identified missile and the attack structure, wherein the appropriate decoy pattern for the respective type of threat, **characterized by** missile type and homing behavior, is stored in a database and fetched by the fire control calculator following identification of the missile type and attack structure, in order to build up a corresponding decoy pattern,
wherein
(11) during build-up of the decoy pattern a decoy pattern database is accessed wherein appropriate decoy patterns for the respective missile type and the respective type of threat are stored, which allow to generate, in dependence on the identified missile and the attack structure, a particular decoy pattern so as to effectively protect a ship against the identified threat.

2. The method in accordance with claim 1, **characterized in that** RF and/or IR and/or UV sensors are used for detection, preferably the ship's on-board reconnaissance radars, wherein standardized interfaces, in particular NTDS, RS232, RS422, ETHERNET, IR, BLUETOOTH interfaces, are used as data interfaces.

3. The method in accordance with any one of claims 1 or 2, **characterized in that** decoy ammunitions with RF, IR, and combined RF/IR active compositions as well as unfolding, floating radio frequency reflectors, in particular radar reflectors (Airborne Radar Reflectors), are used as decoy ammunitions.

4. The method in accordance with any one of claims 1 to 3, **characterized in that** a personal computer, a micro-controller control, or an SPS control is used as a fire control calculator, with the fire control calculator transmitting the determined data for deploying the decoy formation to the decoy launchers via a standardized data interface, in particular via a CAN bus (Controller Area Network bus).

5. The method in accordance with any one of claims 1 to 4, **characterized in that** unfolding decoys are used, wherein the folded decoys are fired by the decoy launcher and unfolded during the launch by means of gases, in particular by means of pyrotechnical gases, in particular by means of pyrotechnical gas generators, preferably airbag gas generators, wherein a radio frequency reflector, in particular a radar reflector, preferably a corner reflector, preferably a radar reflector having eight tri-hedral corner reflectors (tri-hedrals), in a particularly preferred manner a corner reflector; preferably in the form of nettings or foils, is used as a decoy.

6. The method in accordance with with any one of claims 1 to 5, **characterized in that** the decoy pattern is selected from the following geometrical configurations: sandwich; screen; tower; vertical camouflage screen (side-attack protection); horizontal camouflage screen (top-attack protection), and/or **in that** a decoy ammunition with programmable delay elements is used.

7. The method in accordance with any one of claims 1 to 6, **characterized in that** all of the decoy ammunitions used for a particular decoy pattern are formed such as to have an identical velocity of departure (V₀).

8. A protective system apparatus for the protection of ships against terminal homing phase-guided missiles comprising a target data analysis system, comprising:
at least one computer;
sensors for detecting terminal homing phase-guided missiles having a target data analysis system for discriminating between genuine and spurious target, that approach a ship to be protected;
sensors for detecting the direction of approach, distance, and velocity of the missiles;
wind measuring means for wind speed and direction of wind;
motion and/or navigation sensors for detecting the ship's own data:
travelling speed, direction of travel, rolling and pitching motions;
at least one fire control calculator, wherein in particular fire control calculator and computer form a unit; and wherein the fire control calculator communicates with the sensors via data interfaces;
at least one decoy launcher arranged on the ship and dirigible in azimuth and elevation, which is equipped with decoy ammunitions, wherein the ammunition types comprise RF, IR, and combined RF/IR ammunitions as well as unfolding corner reflectors,
**characterized in that**
the computer includes a database in which appropriate decoy patterns for the respective missile type and the respective attack structure are stored, which allow to generate, in dependence on the identified missile and the attack structure, a particular decoy pattern so as to effectively protect a ship against the identified threat.

9. The protective system apparatus in accordance with claim 8, **characterized in that** the decoy launcher includes the following components:
- a launching platform as a carrier of the single decoy ammunitions;
- electric launching means which fire the single decoy ammunitions in randomly adjustable temporal intervals,
- an elevational drive for movement in height of the launching platform,
- an azimuthal drive for sideways movement of the launching platform,
- a base platform for receiving the drives,
- shock absorbers at the base platform for attenuating rapid ship movements particularly brought about by mine detonation shocks;
- STEALTH trimmings for reducing the ship's signature in the RF and IR ranges, preferably formed of obliquely inclined metallic or carbon fiber surfaces;
- a suitable interface which transmits the delay time of the decoy ammunition(s) from launch to activation of the effective charge immediately prior to launch from the decoy launcher to the decoy ammunition(s), preferably having the form of an electric plug-in connection or of an inductive connection via two corresponding coils.

10. The protective system apparatus in accordance with claim 8 or 9,
**characterized in that** the decoy ammunitions comprise integrated, electronic delay elements freely programmable by means of the fire control calculator and/or
the decoy launchers are provided with electric, hydraulic, or pneumatic directional drives, with the angular acceleration in the azimuthal direction and in the elevational direction being at least 50 DEG/s² and/or RF and/or IR and/or UV sensors, preferably the ship's on-board reconnaissance radars, are provided for detection.

11. The protective system apparatus in accordance with any one of claims 8 to 10, **characterized in that** standardized interfaces, in particular NTDS, RS232, RS422, ETHERNET, IR, BLUETOOTH interfaces are provided as data interfaces.

12. The protective system apparatus in accordance with any one of claims 8 to 11, **characterized in that** decoy ammunitions with RF, IR, and combined RF/IR active compositions as well as unfolding, floating radio frequency reflectors, in particular radar reflectors (Airborne Radar Reflectors) are provided as decoy ammunitions.

13. The protective system apparatus in accordance with claim 12, **characterized in that** unfolding decoys are provided, wherein the folded decoys are fired by the decoy launcher and are adapted to be unfolded during the launch by means of gases, in particular by means of pyrotechnical gas generators, in particular airbag gas generators, wherein a radio frequency reflector, in particular a radar reflector, preferably a corner reflector, preferably a radar reflector having eight tri-hedral corner reflectors (tri-hedrals), in a particularly preferred manner a corner reflector; preferably in the form of nettings or foils, is provided as a decoy.

14. The protective system apparatus in accordance with any one of claims 8 to 13, **characterized in that** a decoy ammunition with programmable delay elements is provided
and/or
all of the decoy ammunitions used for a particular decoy pattern are formed such as to have an identical velocity of departure (V₀).

15. The protective system apparatus in accordance with any one of claims 8 to 14, **characterized in that** a personal computer, a micro-controller control or an SPS control is provided as a fire control calculator, with the fire control calculator transmitting the determined data for deploying the decoy formation to the decoy launchers via a standardized data interface, in particular via a CAN bus (Controller Area Network bus).

## Revendications

1. Procédé de protection de bateaux contre des missiles guidés en phase terminale avec un système d'analyse de données de cible,
(1) le missile se déplaçant en direction du bateau à protéger étant détecté, localisé par des capteurs appropriés et sa trajectoire de vol probable étant calculée au moyen d'un ordinateur ;
(2) le type d'analyse de données de cible réalisée par le missile étant détecté au moyen de capteurs et algorithmes appropriés et le missile étant classifié en ce qui concerne son type d'analyse de données de cible ;
(3) la vitesse actuelle et la direction du vent étant détectés en continu au moyen d'anémomètres ;
(4) les données propres au bateau : vitesse de déplacement, sens de déplacement, mouvements de roulis et de tangage étant détectées en continu au moyen de capteurs de déplacement et/ou de navigation ;
(5) les données détectées de (1) à (4) étant transmises à un ordinateur de conduite de tir au moyen d'interfaces de données ;
(6) au moins un lanceur de corps fictif dirigeable étant commandé au moyen de l'ordinateur de conduite de tir et le tir de munitions de corps fictif étant engagé, l'ordinateur de conduite de tir commandant en raison des données de capteur évaluées le jet des corps fictifs en ce qui concerne :
- le type de munitions ;
- le nombre de types de munitions différents ;
- l'intervalle de tir entre des munitions successives ;
- le sens de tir dans l'angle azimutal et en élévation, de toute munition, y compris la compensation des mouvements de roulis et de tangage du bateau ;
- le délai d'attente des munitions du lancement jusqu'à l'activation de la charge active et ainsi l'éloignement de l'action des corps fictifs ; et
(7) l'ordinateur de conduite de tir calculant une route et un déplacement de bateau optimal pour soutenir la séparation du produit de corps fictif sorti avec l'assistance de l'ordinateur de conduite de tir du bateau à protéger ;
(8) l'installation de mesure du vent propre au bateau étant utilisée comme anémomètres ; et
(9) les données propres au bateau étant détectées par l'installation de navigation et l'installation de stabilisation gyroscopique du bateau à protéger ou au moyen de capteurs d'accélération séparés, en particulier de capteurs de tangage, de roulis ou gyroscopiques,
**caractérisé en ce que**
(10) en fonction du missile détecté et de la structure d'attaque, un modèle de corps fictif déterminé est généré, le modèle de corps fictif approprié pour le type de menace respective étant enregistré dans une base de données, **caractérisé par** le type de missile et le comportement de vol, et étant appelé par l'ordinateur de conduite de tir après détection du type de missile et de la structure d'attaque afin d'établir un modèle de corps fictif correspondant,
(11) lors de la constitution du modèle de corps fictif étant accédé à une base de données de modèle de corps fictif, dans laquelle des modèles de corps fictif appropriés pour le type de missile respectif et la structure d'attaque respective sont enregistrés, lesquels permettent en fonction du missile détecté et de la structure d'attaque de générer le modèle de corps fictif déterminé afin de protéger efficacement un bateau contre la menace détectée.

2. Procédé selon la revendication 1, **caractérisé en ce que** pour la détection, des capteurs RF et/ou IR et/ou UV sont utilisés, de préférence des radars de reconnaissance propres au bateau, comme interfaces de données étant utilisées des interfaces normalisées, en particulier des interfaces NTDS, RS232, RS422, ETHERNET, IR, BLUETOOTH.

3. Procédé selon l'une quelconque des revendications 1 ou 2, **caractérisé en ce que** comme munitions de corps fictif, des munitions avec des masses actives RF, IR et RF/IR combinées ainsi que des réflecteurs de radiofréquence déployables, flottants, en particulier des réflecteurs de radar (Airborne Radar Reflectors) sont utilisés.

4. Procédé selon l'une quelconque des revendications 1 à 3, **caractérisé en ce qu'**un ordinateur personnel, une commande de microcontrôleur ou une commande SPS est utilisée comme ordinateur de conduite de tir, l'ordinateur de conduite de tir transmettant les données déterminées pour le jet du produit de corps fictif par le biais d'une interface de données normalisée, en particulier par un bus CAN (Controller Area Network Bus) au lanceur de corps fictif.

5. Procédé selon l'une quelconque des revendications 1 à 4, **caractérisé en ce que** des corps fictifs déployables sont utilisés, les corps fictifs repliés étant fermés par le lanceur de corps fictif et déployés pendant le tir au moyen de gaz, en particulier au moyen de générateurs de gaz pyrotechniques, de préférence des générateurs de gaz d'airbag, un réflecteur de radiofréquence, en particulier un réflecteur de radar, de préférence un réflecteur à intersection, de préférence un réflecteur de radar avec huit réflecteurs à intersection à trois surfaces (tri-hedrals), de manière particulièrement préférée un réflecteur à intersection de préférence sous forme de filets ou films étant utilisé comme corps fictif.

6. Procédé selon l'une quelconque des revendications 1 à 5, **caractérisé en ce que** le modèle de corps fictif est sélectionné parmi les formes géométriques suivantes : sandwich ; parapluie ; tour ; paroi camouflée verticale (protection contre une attaque latérale) ; paroi camouflée horizontale (protection contre une attaque par le dessus) et/ou **en ce qu'**une munition de corps fictif est utilisée avec des éléments de temporisation programmables.

7. Procédé selon l'une quelconque des revendications 1 à 6, **caractérisé en ce que** toutes les munitions de corps fictif utilisées pour un modèle de corps fictif déterminé sont réalisées de manière à présenter les mêmes vitesses de sortie (V₀).

8. Dispositif de système de protection pour la protection de bateaux contre des missiles guidés en phase terminale avec un système d'analyse de données de cible, présentent :
au moins un ordinateur ;
des capteurs de détection de missiles guidés en phase terminale s'approchant d'un bateau à protéger qui présentent un système d'analyse de données de cible destiné à différencier une vraie cible d'une fausse cible ;
des capteurs de détection de la direction de vol, de la distance et de la vitesse des missiles ;
un dispositif de mesure du vent pour la vitesse et la direction du vent ;
des capteurs de déplacement et/ou de navigation pour la détection des données propres au bateau ; vitesse de déplacement, direction de déplacement, mouvements de roulis et de tangage ;
au moins un ordinateur de conduite de tir, en particulier l'ordinateur de conduite de tir et l'ordinateur formant une unité ; et l'ordinateur de conduite de tir communiquant avec les capteurs par le biais d'interfaces de données ;
au moins un lanceur de corps fictif dirigeable dans l'angle azimutal et en élévation, disposé sur le bateau, qui est équipé de munitions de corps fictif, les types de munition comportant des munitions RF, IR et RF/IR combinées, ainsi que des réflecteurs à intersection déployables,
**caractérisé en ce que**
l'ordinateur présente une base de données, dans laquelle des modèles de corps fictif appropriés pour le type de missile respectif et la structure d'attaque respective sont enregistrés, lesquels permettent en fonction du missile détecté et de la structure d'attaque de générer un modèle de corps fictif déterminé afin de protéger efficacement un bateau contre la menace détectée.

9. Dispositif de système de protection selon la revendication 8, **caractérisé en ce que** le lanceur de corps fictif présente les composants suivants :
- une plateforme de tir comme support des munitions de corps fictif individuelles ;
- un dispositif de tir électrique qui tire les munitions de corps fictif individuelles dans des intervalles réglables à volonté,
- un entraînement en élévation pour le déplacement en hauteur de la plateforme de tir,
- un entraînement en angle azimutal pour le déplacement latéral de la plateforme de tir,
- une plateforme de base pour la réception des entraînements,
- des amortisseurs de chocs sur la plateforme de base pour l'amortissement de mouvements rapides du bateau, en particulier en raison de chocs dus à l'explosion des mines ;
- des revêtements STEALTH pour la réduction de la signature propre dans la plage RF et IR, composés de préférence de surfaces métalliques ou de fibres de carbone inclinées ;
- une interface appropriée qui transmet directement le délai d'attente de la/des munition(s) de corps fictif du lancement jusqu'à l'activation du chargement actif avant le lancement du lanceur de corps fictif à la/aux munition(s) de corps fictif, de préférence est réalisée comme un assemblage à emboîtement électrique ou comme une liaison inductive par le biais de deux bobines correspondantes.

10. Dispositif de système de protection selon la revendication 8 ou 9, **caractérisé en ce que** les munitions de corps fictif présentent des éléments de temporisation intégrés, électroniques, librement programmables au moyen de l'ordinateur de conduite de tir,
et/ou
les lanceurs de corps fictif sont pourvus d'entraînements directifs électriques, hydrauliques ou pneumatiques, l'accélération angulaire s'élevant dans le sens azimutal et dans le sens en élévation au moins à 50°/s²
et/ou pour la détection, des capteurs RF et/ou IR et/ou UV sont prévus, de préférence des radars de reconnaissance propres au bateau.

11. Dispositif de système de protection selon l'une quelconque des revendications 8 à 10, **caractérisé en ce que** des interfaces normalisées, en particulier des interfaces NTDS, RS232, RS422, ETHERNET, IR, BLUETOOTH sont prévues comme interfaces de données.

12. Dispositif de système de protection selon l'une quelconque des revendications 8 à 11, **caractérisé en ce que** comme munitions de corps fictif, des munitions avec des masses actives RF, IR et RF/IR combinées ainsi que des réflecteurs de radiofréquence déployables, flottants, en particulier des réflecteurs de radar (Airborne Radar Reflectors) sont prévus.

13. Dispositif de système de protection selon la revendication 12, **caractérisé en ce que** des corps fictifs déployables sont utilisés, les corps fictifs repliés étant fermés par le lanceur de corps fictif et déployés pendant le tir au moyen de gaz, en particulier au moyen de générateurs de gaz pyrotechniques, de préférence des générateurs de gaz d'airbag, un réflecteur de radiofréquence, en particulier un réflecteur de radar, de préférence un réflecteur à intersection, de préférence un réflecteur de radar avec huit réflecteurs à intersection à trois surfaces (tri-hedrals), de manière particulièrement préférée un réflecteur à intersection de préférence sous forme de filets ou films étant prévu comme corps fictif.

14. Dispositif de système de protection selon l'une quelconque des revendications 8 à 13, **caractérisé en ce qu'**une munition de corps fictif est prévue avec des éléments de temporisation programmables,
et/ou
toutes les munitions de corps fictif utilisées pour un modèle de corps fictif déterminé sont réalisées de manière à présenter les mêmes vitesses de sortie (V₀).

15. Dispositif de système de protection selon l'une quelconque des revendications 8 à 14, **caractérisé en ce que** comme ordinateur de conduite de tir, un ordinateur personnel, une commande de microcontrôleur ou une commande SPS est prévue, l'ordinateur de conduite de tir transmettant les données déterminées pour le jet du produit de corps fictif par le biais d'une interface de données normalisée, en particulier par un bus CAN (Controller Area Network Bus) aux lanceurs de corps fictif.
